# EUROPÄISCHE PATENTSCHRIFT

(11) **EP 0 958 217 B1**
(45) Veröffentlichungstag und Bekanntmachung des Hinweises auf die Patenterteilung: **26.09.2001**
(21) Anmeldenummer: 98905391.3
(22) Anmeldetag: 03.02.1998
(51) Int. Cl.: B65H 1/26

(54) **STAPELWECHSELVORRICHTUNG**
STACK CHANGING DEVICE
DISPOSITIF CHANGEUR DE PILES

(30) Priorität: 05.02.1997 DE 19704285
(43) Veröffentlichungstag der Anmeldung: 24.11.1999
(73) Patentinhaber: MAN Roland Druckmaschinen AG, 63075 Offenbach (DE)
(72) Erfinder: HUMMEL, Peter, D-63069 Offenbach (DE); ORTNER, Robert, D-63755 Alzenau (DE)
(74) Vertreter: Stahl, Dietmar, Dipl.-Ing.
(86) Internationale Anmeldenummer: EP9800565
(87) Internationale Veröffentlichungsnummer: WO9834863

(56) Entgegenhaltungen:
- DE-A- 3 931 710
- DE-A- 4 203 500
- DE-B- 1 110 659

## Beschreibung

Die Erfindung betrifft eine Vorrichtung nach dem Oberbegriff des Anspruchs 1.

Es ist bekannt, in Bogenanlegern von Bogendruckmaschinen oder anderen bogenverarbeitenden Maschinen Einrichtungen für den automatisierten Stapelwechsel vorzusehen. Diese können aus rechenartigen Gebilden bestehen, sogenannten Reststapeltragvorrichtungen, die mit Schub- und Hubantrieben zur horizontalen und vertikalen Bewegung versehen sind. Solche sogenannte Nonstop-Stapelwechsler sind geeignet, beispielsweise während des Verdruckens von Papierbogen, d.h. im Maschinenlauf, Reste von abgearbeiteten Bogenstapeln von einer beispielsweise mit Nuten versehenen Palette zu übernehmen und auf einem nachfolgend in den Bogenanleger eingesetzten neuen Bogenstapel wieder abzusetzen. Bekannte Vorrichtungen zeichnen sich durch großen konstruktiven und montagetechnischen Aufwand aus und erfordern Spezialkonstruktionen der Bogenanleger. Des weiteren werden hierbei Vorrichtungen eingesetzt, deren Reststapeltragvorrichtung einen in die Nuten der Palette eingreifenden Rechen aufweisen. Dieser Rechen ist bei der Vereinigung des Reststapels mit dem neu eingesetzten Bogenstapel als Ganzes zwischen den beiden Stapelteilen zu entfernen. Das bringt hohe Antriebskräfte mit sich und beansprucht die der Schnittstelle nächstliegenden Bogen der Stapel sehr stark. Außerdem sind Rückhaltemittel vorzusehen, die ein Verschieben der Stapelteile verhindern und dabei die Stapelkanten stark beanspruchen. Außerdem wird die Bedienung des Bogenanlegers selbst stark behindert oder gar unmöglich gemacht. Der Bogenlauf ist beim Wechselvorgang schwer zu beherrschen, so daß immer wieder Makulaturbogen entstehen. Es wurden aber schon Vorrichtungen entwickelt, die einige der geschilderten Nachteile teilweise vermeiden.

So ist aus der DE 3931710 C2 ein Non-Stop-Bogenanleger für Bogenrotationsmaschinen bekannt. Er weist eine Reststapeltragvorrichtung auf, die unterhalb eines vom Bogenanleger zur Bogenrotationsmaschine führenden Bändertisches angeordnet ist. Die Reststapeltragvorrichtung weist einen geschlossenen Rahmen auf, an dem Non-Stop-Stangen angeordnet sind, die als Kolbenstangen einzelner Zylinder mittels eines Druckmediums angetrieben werden können und die in Nuten einer einen Bogenstapel tragenden Palette einfahrbar sind. Die Non-Stop-Stangen liegen in eingefahrenem Zustand auf beiden Seiten des Rahmens auf und sollen nacheinander aus dem Bereich des Bogenanlegers entfernt werden. Über die Reihenfolge ist nichts ausgesagt. Die Steuerung der Non-Stop-Stangen ist sehr aufwendig und nicht ohne weiteres an die Bedürfnisse des Stapelwechsel anpassbar.

Aus der DE 4203500 A1 ist ein Bogenanleger bekannt. Er weist parallel zum Bogenanleger und diesem stirnseitig zugeordnet eine Hilfstapeltragvorrichtung als eigenständige Baueinheit auf. Darin sind über einen gemeinsamen Antrieb einzeln antreibbare Spieße vorgesehen, die in Nuten einer einen Bogenstapel tragenden Palette einfahrbar sind. Der Antrieb weist einzelne Kettentriebe auf, die an die jeweiligen Spieße ankoppelbar sind. Für die Führung und Zugänglichkeit der Kettentriebe sind besondere konstruktive Maßnahmen erforderlich. Die Kettentriebe sind ständig unter einem eigenen Gestell ausgespannt und versperren den Raum vor dem Bogenanleger vollständig, sodaß dieser nicht zugänglich ist. Beim Stapelwechsel ist vorgesehen, die Spieße bei der Vereinigung von Haupt- und Reststapel zunächst an der Außenseite, dann in der Mitte und zuletzt im Bereich zwischen den bereits gezogenen Spießen aus dem Stapelbereich zu entfernen, sodaß sich eine sanfte Ablage des Reststapels auf dem Bogenstapel ergeben soll. Dazu sind die Kettentriebe aufwendig an die Spieße anzukoppeln, wobei der Antrieb der Spieße nur gemeinsam erfolgen kann.

Ziel der Erfindung ist es die Vorrichtung zum Stapelwechsel so zu verbessern, daß die geschilderten Nachteile vermieden werden.

Aufgabe der Erfindung ist es, eine Vorrichtung der genannten Art so zu verbessern, daß der Stapelwechsel auf einfache und kontinuierliche Weise möglich wird, wobei eine optimal an die gewünschten Stapelwechselbedingungen anpassbare und möglichst einfache Antriebsvorrichtung vorzusehen ist.

Die Lösung der gestellten Aufgabe ergibt sich aus den Patentansprüchen.

Vorteilhaft ist, daß voneinander unabhängig bewegbare Reststapelstäbe in der Vorrichtung vorgesehen sind, die zeitversetzt aus dem Stapelbereich gezogen werden. Der zu diesem Zweck vorgeschlagene einfache und kompakte Antrieb ermöglicht die platzsparende Anordnung der Reststapeltragvorrichtung.
Eine unterschiedliche Höhe der Reststapelstäbe erzeugt eine fließende Absetzbewegung des Reststapels auf dem Bogenstapel. Die kontinuierliche Entfernung der Reststapelstäbe von innen nach außen und in zwei Stufen ermöglich eine sanfte Ablage des Reststapels auf dem Bogenstapel. Indem die Reststapelstäbe unterschiedlich lang gestaltet werden, entsteht ein verbesserter Arbeitsablauf. Weitere Verbesserungen bringt eine Staffelung der Geschwindigkeit der einzelnen Reststapelstäbe zueinander.

Die Erfindung wird im folgenden anhand von Zeichnungen näher dargestellt. Hierbei zeigen:
- Fig. 1: einen Bogenanleger in Seitenansicht,
- Fig. 2: einen Bogenanleger in Draufsicht,
- Fig. 3: eine Reststapeltragvorrichtung in Draufsicht,
- Fig. 4: diese Vorrichtung bei Übernahme eines Reststapels,
- Fig. 5: eine Stapelwechselvorrichtung während des Stapelwechsels,
- Fig. 6: Details aus der erfinderischen Vorrichtung,
- Fig. 7: Details aus der erfinderischen Vorrichtung und
- Fig. 8: eine Darstellung der Wirkungsweise eines Seilzuges.

In Figur 1 ist ein Bogenanleger 2 verbunden mit einer bogenverarbeitenden Maschine, beispielsweise mit einer Bogendruckmaschine 1 dargestellt. Im Bogenanleger 2 ist ein Bogenstapel S zur Verarbeitung eingesetzt. Der Bogenstapel S kann mittels eines Hauptstapelhubwerkes, das hier nicht näher dargestellt ist im Takt der Bogenverarbeitung angehoben werden. Die Bogen des Bogenstapels S werden an dessen Oberseite vereinzelt und der Bogendruckmaschine 1 in einem Bogenstrom zugeführt. Im Bogenanleger 2 ist dazu eine Bogenvereinzelungseinrichtung 4 vorgesehen, die mit einer ganzen Anzahl vielfältiger Bedienungselemente für formatabhängige Einstellungen und für Einstellungen der Versorgung mit Saug- oder Blasluft versehen ist. Die Bedienungselemente dienen der Abstimmung der verschiedenen Funktionen der Bogenvereinzelungsvorrichtung 4 auf den bedarfsgerechten Transport der Bogen vom Bogenanleger 2 zur Bogendruckmaschine 1. Im Bogenanleger 2 ist weiterhin eine Reststapeltragvorrichtung 3 angeordnet, die der der Bogendruckmaschine 1 abgewandten Stirnseite des Bogenanlegers 2 zugeordnet ist. Die Reststapeltragvorrichtung 3 ist mit einem Gestell 6 versehen, in dem Reststapelstäbe 7 längsverschiebbar gelagert sind. Mittels des Gestelles 6 ist die Reststapeltragvorrichtung 3 in vertikalen Führungsschienen 8 an einem Reststapelhubwerk 5 aufgehängt, das hier nur angedeutet ist. Das Reststapelhubwerk 5 kann auf der Reststapeltragvorrichtung einen Reststapel H im Takt der Bogenverarbeitung anheben und ist mit dem Hauptstapelhubwerk synchron steuerbar.

In Figur 2 ist der Bogenanleger 2 in einer Ansicht von oben gezeigt. An den Bogenanleger 2 schließt sich in der durch Pfeile angedeuteten Bogenlaufrichtung ein sogenannter Bändertisch 20 an, über den der durch die Vereinzelung erzeugte Bogenstrom zu der bogenverarbeitenden Maschine z.B. der Druckmaschine 1 transportiert wird. Weiterhin ist die Lage der Bogenvereinzelungsvorrichtung 4 in Zuordnung zur Hinterkante des Bogenstapels S erkennbar. Die Orientierung der Reststapelstäbe 7 ist in ihrer Anordnung in Bezug auf den Bogenanleger 2 dargestellt, wobei nur die beiden äußeren Reststapelstäbe 7 dargestellt sind und die anderen mit Wirkungslinien angedeutet werden. Die gezeigte Position ist die Warteposition außerhalb des Bedienungsbereiches des Bogenanlegers 2. Die Reststapelstäbe 7 sind innerhalb der Reststapeltragvorrichtung 3 geführt, sodaß sie eine horizontale Stellung einnehmen. Die Reststapeltragvorrichtung 3 mit ihrem Gestell 6 ist mittels der Führungsschienen 8 im Bogenanleger 2 geführt und vertikal bewegbar. Das Reststapelhubwerk 5 befindet sich an der Oberseite der Führungsschienen 8, greift von dort aus am Gestell 6 der Reststapeltragvorrichtung 3 an und bewegt diese an den Führungschienen 8 aufwärts und abwärts.

Aus Figur 1 ist entnehmbar, daß die Reststapeltragvorrichtung 3 mittels der Führungsschienen 8 direkt in den Bogenanleger 2 eingebaut und über die gesamte Höhe der Bogenvereinzelungsvorrichtung 4 angehoben werden kann. Das Reststapelhubwerk 5 ist während der Versorgung einer bogenverarbeitenden Maschine, z.B. der Druckmaschine 1, mit Bogen heb- und senkbar und die Reststapeltragvorrichtung 3 ist außerhalb des Verarbeitungsbereiches für den eigentlichen Stapelwechsel bewegbar. Durch diese Anordnung im Bogenanleger 2 ist dieser von seiner stirnseitigen Bedienungsseite her sehr gut zugänglich.

In Figur 3 ist eine vollständige Darstellung der Reststapeltragvorrichtung 3 gezeigt. Das Gestell 6 ist an den Führungsschienen 8 vertikal geführt. Im Gestell 6 sind in einer vorderen Tragschiene 9 die Reststapelstäbe 7 in Form von Tragstäben 7A und Distanzstäben 7B geführt. Auf einer hinteren Tragschiene 10 ist ein Zugantrieb 11 zum vereinzelten Ziehen der Tragstäbe 7A und Distanzstäbe 7B angeordnet. Die gezeigte Position ist die Wartestellung. Weiterhin sind beiderseits Antriebe 12 zur Längsverschiebung der hinteren Tragschiene 10 auf Führungsschienen 13 am Gestell 6 vorgesehen. Die Antriebe 12 bestimmen die Lage der hinteren Tragschiene 10 am hinteren Ende oder innerhalb des Gestells 6. Die vordere Tragschiene 9 ist fest mit dem Gestell 6 verbunden.
Die Tragstäbe 7A bzw. Distanzstäbe 7B sind unterschiedlich hoch. Die Tragstäbe 7A sind beispielsweise in etwa doppelt so hoch wie die Distanzstäbe 7B. Unter Höhe ist die Ausdehnung der Tragstäbe 7A bzw. Distanzstäbe 7B senkrecht zur Erstreckungsebene der Reststapeltragvorrichtung 3 gemeint. Die Auswirkung dieser Maßnahme wird im folgenden Darstellungen noch ausführlich gezeigt.

Die Tragstäbe 7A und Distanzstäbe 7B können gleich lang sein. In einer bevorzugten Ausführungsform sind die Tragstäbe 7A aber länger als die Distanzstäbe 7B. Die Tragstäbe 7A dienen bei der Übernahme eines Reststapels H zunächst der Lastaufnahme und sind entsprechend zu dimensionieren, wobei die Last in ein weitere Tragmittel abzuleiten ist (siehe Fig. 4).

In Figur 4 ist die Reststapeltragvorrichtung 3 in Funktion gezeigt. Die Tragstäbe 7A, sowie die Distanzstäbe 7B sind mittels der Antriebe 12 zusammen mit der hinteren Tragschiene 10 gegenüber der vorderen Tragschiene 9 vorgeschoben und in Nuten einer den Bogenstapel S tragenden Palette P eingeführt worden. Vordere Tragschiene 9 und hintere Tragschiene 10 mit dem Zugantrieb 11 liegen nun parallel vor der Palette P, die einen Rest eines Bogenstapels S, den sogenannten Reststapel H trägt. Die Palette P und der Reststapel H werden dabei nicht durch die vordere Tragschiene 9 berührt. Die längeren und höheren Tragstäbe 7A liegen auf einer Reststapelhubschiene 14 am in Bogenlaufrichtung gesehen vorderen Ende im Bogenanleger 2 auf. Diese Reststapelhubschiene 14 ist mit einem Hubantrieb gekoppelt und zur Abstützung der Tragstäbe 7A sowie deren Hubbewegung während der Produktion vorgesehen. Die Reststapelhubschiene 14 und das Reststapelhubwerk 5 sind dazu beide mit dem Hilfsstapelhubvorrichtung des Bogenanlegers 2 verbunden oder wenigstens so mechanisch oder steuerungstechnisch miteinander gekoppelt, daß sie bei der Stapelverarbeitung insbesondere aber bei der Zusammenführung des Reststapels H mit einem neuen Bogenstapel S synchron angehoben werden können.

Aus Fig. 4 ist weiterhin entnehmbar, daß in der dargestellten Position der Reststapeltragvorrichtung 3 mit in die Palette P eingeschobenen Tragstäben 7A und Distanzstäben 7B der Raum innerhalb des Gestelles 6 frei und das Gestell 6 nach hinten hin offen ist. In diesem vorzugsweise überwachten Bereich, der hier schraffiert dargestellt ist, können Bedienungarbeiten vorgenommen werden. Für die Handhabung ist ebenfalls von Bedeutung, daß die Tragstäbe 7A und Distanzstäbe 7B schon frühzeitig, d.h. lange vor dem tatsächlich erforderlichen Wechselvorgang in die Nuten der Palette P eingeschiebbar sind. Die Reststapeltragvorrichtung 3 kann dann mit dem Bogenstapel S gemeinsam angehoben werden, bis der Stapelwechsel tatsächlich erfolgen muß. Dann ist der Reststapel H nur noch von der Palette P abzuheben. Wenn die Reststapelstäbe 7 wieder gezogen sind, d.h. die Stapelvereinigung erfolgt ist, werden die Reststapelstäbe 7 vorzugsweise sofort wieder in die neue Palette P eingefahren.

In Figur 5 ist der Zusammenhang der Ziehbewegung zur Einrichtung noch einmal innerhalb des Bogenanlegers 2 verdeutlicht. Die Tragstäbe 7A und die Distanzstäbe 7B liegen abwechselnd in Nuten einer Palette P (wobei man sich auf den Stegen zwischen den Nuten der Palette P normalerweise der Bogenstapel S aufliegend vorzustellen hat). Die Tragstäbe 7A liegen dabei auf der Reststapelhubschiene 14 auf. Gleiches gilt im dargestellten Fall für die inneren Distanzstäbe 7B, die nur die halbe Höhe der Tragstäbe 7A aufweisen. Der Ziehvorgang der Tragstäbe 7A beginnt mit den der Stapelmitte nächstliegenden dickeren Tragstäben 7A, die wie dargestellt als Paar gezogen werden. Dabei legt sich der Reststapel H in diesem Bereich kontinuierlich auf die dünneren Distanzstäbe 7B auf. Das Ziehen der dickeren Tragstäbe 7A und in der Folge der dünneren Distanzstäben 7B erfolgt fließend und in enger zeitlicher Abfolge aber immer getrennt voneinander. Dazu ist eine Vorrichtung zum Steuern der Zugbewegung vorgesehen.

Der Stapelwechsel läuft also wie folgt ab:
I. - Bei Erreichen einer Mindesthöhe des Bogenstapels S wird der Stapelwechselvorgang gestartet.
II. - Die Tragstäbe 7A und die Distanzstäbe 7B werden gemeinsam vom Gestell 6 aus in die Nuten der Palette P unterhalb des Bogenstapels S eingeschoben, wobei der Bogenstapel S an der Rückseite zur Reststapeltragvorrichtung 3 hin frei bleibt.
III. - Die Tragstäbe 7A werden von der Reststapelhubschiene unterfahren und angehoben bis der Reststapel H von den Tragstäben 7A getragen wird.
IV. - Die Palette P wird abgesenkt und aus dem Bogenanleger 2 entfernt.
V. - Der Reststapel H wird mittels des Hilfstapelhubantriebes kontinuierlich zur Vereinzelung der Bogen weiter angehoben.
VI. - Ein neuer Bogenstapel S wird in den Bogenanleger 2 eingesetzt und mittels des Hauptstapelhubes angehoben.
VII. - Bei Berührung der Oberseite des Bogenstapels S mit der Unterseite der Tragstäbe 7A wird der Ziehvorgang der Tragstäbe 7A eingeleitet.
VIII. - Die Tragstäbe 7A werden einzeln oder paarweise von innen nach außen zwischen Reststapel H und Bogenstapel S herausgezogen.
IX. - Der Reststapel H legt sich von innen nach außen kontinuierlich auf den Distanzstäben 7B ab.
X. - Die Hilfstapelhubschiene wird frei, die Reststapeltragvorrichtung 3 übernimmt keine Last mehr, die verbleibenden Distanzstäbe 7B haben nur noch Steuerungsfunktion für die Stapelvereinigung.
XI. - Die Distanzstäbe 7B werden kontinuierlich von innen nach außen zwischen Reststapel H und Bogenstapel S herausgezogen.
XII. - Der Reststapel H legt sich von innen nach außen kontinuierlich auf der Oberseite des Bogenstapels S ab.

In einer weiteren Ausführungsform kann vorgesehen sein, nicht alle der Reststapeltragstäbe 7 einzusetzen. So können bei sehr dicken Bogenstoffen, die sich infolge ihrer Stabilität nur langsam in den beim Ziehen der Tragstäbe 7A größer werdenden Zwischenraum zwischen den im Spalt zwischen Bogenstapel S und Reststapel H einsenken, die Distanzstäbe 7B weggelassen werden. Damit wird der Wechselvorgang beschleunigt, da Zeit für das Ziehen der Distanzstäbe 7B eingespart wird.

Die Ausbildung der Vorrichtung zum Ziehen der Reststapelstäbe 7 ist teilweise schon aus den Fig. 3 und 4 erkennbar. Details und Wirkungsweise sind in den Figuren 6, 7 und 8 näher dargestellt.
Die Reststapelstäbe 7 sind teilweise als unterschiedlich gestaltete Tragstäbe 7A und Distanzstäbe 7B dargestellt und liegen in der vorderen Tragschiene 9 und der hinteren Tragschiene 10. Die Tragstäbe 7A sind länger und etwa doppelt so dick wie die Distanzstäbe 7B. Alle Reststapelstäbe 7 sind an ihrem Ende mit einer Umlenkrolle 30 zur Führung eines Seiles 40 versehen. Korrellierend damit sind auf der hinteren Tragschiene 10 weitere Umlenkrollen 31 für das Seil 10 angeordnet. Das Seil 40 ist so durch durch die Umlenkrollen 30 geführt, daß die Reststapelstäbe 7 zur Tragschiene 10 hin belastet werden. Das Seil 40 ist in diesem Zustand weitgehend auf einer Seiltrommel 41 aufgewickelt. Das Ende des Seiles 40 ist fest mit der Seiltrommel 41 verbunden. Die hinter Tragschiene 10 ist nicht fest mit den Reststapelstäben 7 verbunden, sondern sowohl gemeinsam mit diesen als auch unabhängig davon bewegbar. Die Tragschiene 10 kann dazu ausgebildet sein, die Reststapelstäbe 7 zur unterfangen oder ihre Bewegung nach hinten anschlagend zu begrenzen. Um die Reststabelstäbe 7 zu bewegen, wird die hintere Tragschiene 10 auf Führungsschienen 13 von einem Antrieb 12 bewegt. Der Antrieb 12 kann als Druckmittelantrieb oder elektromotorischer Antrieb ausgebildet sein. Zum Einschieben aller Reststapelstäbe 7 in die Nuten der Palette P werden diese gemeinsam mittels der Tragschiene 10 von dem Antrieb 12 bis zur vorderen Tragschiene 9 vorgeschoben (Fig. 4).
Zum Ziehen der Reststapelstäbe 7 wird die hintere Tragschiene 10 zunächst unabhängig von den Reststapelstäben 7 mittels des Antriebes 12 wieder in die in Fig. 3 dargestellte Ausgangsstellung zurückgefahren. Dabei sind die Reststapelstäbe 7, zunächst mindestens aber die Tragstäbe 7A zwischen Reststapel H und Bogenstapel S eingeklemmt. Sie folgen der Bewegung der hinteren Tragschiene 10 nicht. Dazu wird das Seil 40 von einer auf der hinteren Tragschiene 10 angeordneten Seiltrommel 41 abgerollt, die dazu gesteuert freigebbar ist. Das Seil 40 läuft dabei über die Seilrollen 30 und wird zwischen den Reststapelstäben 7 und der hinteren Tragschiene 10 zickzackförmig ausgespannt. Danach werden die Reststapelstäbe 7 mittels des Seiles 40 aus dem Stapelbereich gezogen. Dazu ist ein Seilantrieb 42 vorgesehen, der ebenfalls auf der hinteren Tragschiene 10 angeordnet ist, an der Seiltrommel 41 angreift und diese in Drehung versetzt. Die hintere Tragschiene 10 wird vom Antrieb 12 blockiert und nimmt die Zugkraft aus dem Seil 40 auf.
Zum versetzten Ziehen der Reststapelstäbe 7 ist auf der hinteren Tragschiene 10 weiterhin ein Verriegelungsmechanismus vorgesehen, der abhängig von der Lage einzelner Reststapelstäbe 7 benachbarte Reststapelstäbe 7 für die Ziehbewegung freigibt oder blockiert. Zur Steuerung der Zugbewegung können die Reststapelstäbe 7 selbst verwendet werden. Damit wird ermöglicht, daß mittels des einen Seiles 40 die Reststapelstäbe 7 in einem festgelegten Muster versetzt zueinander gezogen werden können.

Eine Weiterbildung der Antriebsvorrichtung sieht vor, daß zwei Seiltrommeln 41 parallel zueinander auf der hinteren Tragschiene 10 angeordnet sind. Dann sind auch zwei Seile 40 vorhanden, wobei jedes Seil 40 dann mit einer Hälfte der Reststapelstäbe 7 gekoppelt ist.
Ebenso kann es vorgesehen sein, daß beide Seilenden auf der Seiltrommel 41 befestigt sind. Dann wird das Seil 40 symmetrisch von der Mitte der Tragschiene 10 nach außen durch die Umlenkrollen 30 geführt und von den Außenseiten der Tragschiene 10 in einer Querbindung gekoppelt. In diesem Fall ergibt sich durch die doppelte Zugbewegung an der Seiltrommel 40 auch eine Verdoppelung des Zugweges.
Insbesondere kann die Seilführung aber so vorgesehen sein, daß zunächst die Tragstäbe 7A und danach erst die Distanzstäbe 7B gezogen werden. Dazu ist das Seil 40 zunächst im beschriebenen Muster über die Umlenkrollen 30 der Tragstäbe 7A und die entsprechenden Umlenkrollen 30 an der Tragschiene 10 geführt. Dann wird es von den Enden der Tragschiene 10 zur Mitte zurückgeführt und folgend wieder im beschriebenen Muster über die Umlenkrollen 30 der Distanzstäbe 7B und die entsprechenden Umlenkrollen 30 an der Tragschiene 10 geführt. In diesem Fall ist vorgesehen die Umlenkrollen 30 an den Tragstäben 7A bzw. Distanzstäben 7B und die zugeordneten Umlenkrollen 30 an der Tragschiene 10 in einer beidseitigen Orientierung anzubringen. Die Seilführung erfolgt dann zum einen oberhalb der Tragschiene 10 und zum anderen unterhalb der Tragschiene 10.

Die Ausführung des Zugantriebes ist nicht auf die Verwendung eines Seiles 40 beschränkt. Hierzu kann jegliches andere Zugmittel verwendet werden, z.B. auch eine Kette oder ein Band.

## Patentansprüche

1. Vorrichtung zum Wechseln eines Bogenstapels (S) in einem Bogenanleger (2) an einer bogenverarbeitenden Maschine (1) mit einem Hauptstapelhubwerk zum Anheben und Absenken eines Bogenstapels (S), mit einer Reststapeltragvorrichtung (3), die Reststapelstäbe (7) zur zeitweisen Aufnahme eines Reststapels (H) und dessen Übergabe auf einen neu zugeführten Bogenstapel (S) enthält, wobei die Reststapelstäbe (7) mit Antriebsmitteln zur Erzeugung einer zueinander versetzten Längsbewegung versehen sind, derart daß sie in den Stapelbereich schiebbar und wenigstens versetzt zueinander von dort entfernbar sind, und einem Reststapelhubwerk (5) zum Anheben der Reststapeltragvorrichtung (3),
**dadurch gekennzeichnet,**
**daß** die Reststapelstäbe (7) mittels eines Zugmitteltriebes mit einer in der Reststapeltragvorrichtung (3) verschiebbar angeordneten Tragschiene (10) verbunden sind, daß die Tragschiene (10) gemeinsam mit den Reststapelstäben (7) vorschiebbar angeordnet ist, daß die Tragschiene (10) unabhängig von den Reststapelstäben (7) zurückziehbar angeordnet ist und daß der Antrieb des Zugmitteltriebes auf der Tragschiene (10) angeordnet ist.

2. Vorrichtung nach Anspruch 1,
**dadurch gekennzeichnet,**
**daß** der Zugmitteltrieb wenigstens ein Seil (40) aufweist, das abwechselnd zwischen Umlenkrollen (30) auf der Tragschiene (10) und Umlenkrollen (30) an den Reststapelstäben (7) ausgespannt ist.

3. Vorrichtung nach Anspruch 1,
**dadurch gekennzeichnet,**
**daß** das Seil (40) mit seinem einen Ende an einer auf der Tragschiene (10) angeordneten Seiltrommel (41) und mit seinem anderen Ende an der Tragschiene (10) befestigt ist.

4. Vorrichtung nach Anspruch 1,
**dadurch gekennzeichnet,**
**daß** zwei Seile (40) vorgesehen sind, die mit ihrem einen Ende an der auf der Tragschiene (10) angeordneten Seiltrommel (41) und mit ihrem anderen Ende an der Tragschiene (10) befestigt sind, und daß die Seile (40) von der Mitte der Tragschiene (10) nach außen hin symmetrisch zwischen den Reststapeltragstäben (7) und der Tragschiene (10) ausgespannt sind.

5. Vorrichtung nach Anspruch 4,
**dadurch gekennzeichnet,**
**daß** für jedes der Seile eine Seiltrommel (41) vorgesehen ist.

6. Vorrichtung nach Anspruch 1,
**dadurch gekennzeichnet,**
**daß** das Seil (40) mit beiden Enden an einer auf der Tragschiene (10) angeordneten Seiltrommel (41) befestigt und von der Mitte der Tragschiene (10) nach außen hin symmetrisch zwischen den Reststapeltragstäben (7) und der Tragschiene (10) ausgespannt sind ist.

7. Vorrichtung nach Anspruch 1,
**dadurch gekennzeichnet,**
**daß** die Reststapelstäbe als Tragstäbe (7A) und Distanzstäbe (7B) ausgebildet sind und daß die Tragstäbe (7A) dicker sind als die Distanzstäbe (7B), vorzugsweise etwa doppelt so dick, und daß die Tragstäbe (7A) und die Distanzstäbe (7B) in symmetrischer Anordnung abwechselnd über die Breite der Reststapeltragvorrichtung (3) angeordnet sind.

8. Vorrichtung nach den Anspruch 1 bis 7,
**dadurch gekennzeichnet,**
**daß** das Seil (40) zunächst abwechseln zwischen Umlenkrollen (30) auf der Tragschiene (10) und Umlenkrollen (30) an den Tragstäben (7) ausgespannt ist und daß das Seil (40) weiterhin abwechseln zwischen Umlenkrollen (30) auf der Tragschiene (10) und Umlenkrollen (30) an den Distanzstäben (7) ausgespannt ist.

9. Vorrichtung nach den Anspruch 8,
**dadurch gekennzeichnet,**
**daß** das Seil (40) in Verbindung mit den Tragstäben (7A) auf der einen Seite der Tragschiene (10) ausgespannt ist und daß das Seil (40) in Verbindung mit den Distanzstäben (7B) auf anderen Seite der Tragschiene (10) ausgespannt ist.

10. Vorrichtung nach den Ansprüch 1 bis 9,
**dadurch gekennzeichnet,**
**daß** die Seiltrommel (41) bzw. Seiltrommeln (41) mit einem gesteuert freigebbaren und zumindest beim Antrieb zweier verschiedener Reststapelstäbe (7) geschwindigkeitsvariabel betreibbaren Antrieb (42) versehen sind.

## Claims

1. Device for changing a sheet pile (S) in a sheet feeder (2) on a sheet treating machine (1) with a main pile lifting unit for raising and lowering a sheet pile (S), with a residual pile carrier device (3), which contains residual pile bars (7) for timely receipt of a residual pile (H) and its transfer on to a newly fed in sheet pile (S), wherein the residual sheet pile bars (7) are provided, with drive means to generate a longitudinal movement offset with respect to one another in such a fashion that they can be inserted into the pile region and can be removed at least staggered relative to one another from there, and a residual pile lifting unit (5) for raising the residual pile carrier device (3), **characterised in that** the residual pile bars (7) are connected by means of a palling drive with a carrier rail (10) arranged slidable in the residual pile carrier device (3), that the carrier rail (10) together with the residual pile bars (7) is arranged so that it can be shifted forwards, that the carrier rail (10) is arranged so that it can be retracted independently of the residnal pile bars (7) and that the drive of the pulling means drive is arranged on the carrier rail (10).

2. Device according to Claim 1, **characterised in that** the pulling means drive has at least one cord (40) which is tensioned alternately between turnround rollers (30) on the carrier rail (10) and turnround rollers (30) on the residual pile bars (7).

3. Device according to Claim 1, **characterised in that** the cord (40) is fixed with its one end to a cord drum (41) arranged on the carrier rail (10) and fixed with its other end on to the carrier rail (10).

4. Device according to Claim 1, **characterised in that** two cords (40) are provided which are fixed with their one end on the cord drum (41) arranged on the carrier rail (10) and with their other end to the carrier rail (10) and that the cords (40) are tensioned from the middle of the carrier rail (10) outwardly symmetrically between the residual pile carrier bars (7) and the carrier rail (10).

5. Device according to Claim 4, **characterised in that** one cord drum (41) is provided for each of the cords.

6. Device according to Claim 1, **characterised in that** the cord (40) is fixed with both ends to a cord drum (41) arranged on the carrier rail (10) and is tensioned from the middle of the carrier rail (10) outwardly symmetrically between the residual pile carrier bars (7) and the carrier rail (10).

7. Device according to Claim 1, **characterised in that** the residual pile bars are constructed as carrier bars (7A) and distance bars (7B) and that the carrier bars (7A) are thicker than the distance bars (7B), preferably around double the thickness, and that the carrier bars (7A) and the distance bars (7B) are arranged in alternating symmetrical arrangement (9) across the width of the residual pile carrier device (3).

8. Device according to Claims 1 to 7, **characterised in that** the cord (40) is tensioned first alternately between turnround rollers (30) on the carrier rail (10) and turnround rollers (30) on the carrier bars (7) and that the cord (40) is tensioned furthermore alternately between turnround rollers (30) on the carrier rail (10) and turnround rollers (30) on the distance bars (7).

9. Device according to Claim 8, **characterised in that** the cord (40) is tensioned in connection with the distance bars (7B) on the other side of the carrier rail (10).

10. Device according to Claims 1 to 9, **characterised in that** the cord drum (41) or cord drums (41) are provided with a drive (42) which can be freed under control and which can be driven with variable speed at least during the driving of two different residual pile bars (7).

## Revendications

1. Dispositif pour changer une pile de feuilles (S) dans un margeur de feuilles (2) sur une machine (1) traitant des feuilles, comportant une unité de levage de pile principale pour soulever et abaisser une pile de feuilles (S), un dispositif de support de pile résiduelle (3), qui comporte des barres de pile résiduelle (7) pour recevoir temporairement une pile résiduelle (H) et la transférer sur une pile de feuilles (S) nouvellement amenée, les barres de pile résiduelle (7) étant munies de moyens d'entraînement pour engendrer un mouvement longitudinal décalé, de sorte qu'elles peuvent être poussées dans la zone de pile et être écartées de là au moins de façon décalée les unes par rapport aux autres, et une unité de levage de pile résiduelle (5) pour soulever le dispositif de support de pile résiduelle (3),
**caractérisé en ce que** les barres de pile résiduelle (7) sont reliées, par un mécanisme à moyen de traction, à un rail de support (10) agencé de façon déplaçable dans le dispositif de support de pile résiduelle (3), en ce que le rail de support (10) est agencé en pouvant être poussé en commun avec les barres de pile résiduelle (7), en ce que le rail de support (10) est agencé en pouvant être ramené indépendamment des barres de pile résiduelle (7), et en ce que l'entraînement du mécanisme à moyen de traction est agencé sur le rail de support (10).

2. Dispositif selon la revendication 1,
**caractérisé en ce que** le mécanisme à moyen de traction présente au moins un câble (40) qui passe alternativement entre des rouleaux de renvoi (30) sur le rail de support (10) et des rouleaux de renvoi (30) sur les barres de pile résiduelle (7).

3. Dispositif selon la revendication 1,
**caractérisé en ce que** le câble (40), par une de ses extrémités, est fixé à un tambour de câble (41) agencé sur le rail de support (10) et, par son autre extrémité, est fixé au rail de support (10).

4. Dispositif selon la revendication 1,
**caractérisé en ce que** deux câbles (40) sont prévus, qui, par une de leurs extrémités, sont fixés au tambour de câble (41) agencé sur le rail de support (10) et, par leur autre extrémité, sont fixés au rail de support (10), et en ce que les câbles (40) s'étendent, du centre du rail de support (10) vers l'extérieur, symétriquement, entre les barres de support de pile résiduelle (7) et le rail de support (10).

5. Dispositif selon la revendication 4,
**caractérisé en ce que**, pour chacun des câbles, il est prévu un tambour de câble (41).

6. Dispositif selon la revendication 1,
**caractérisé en ce que** le câble (40), aux deux extrémités, est fixé à un tambour de câble (41) agencé sur le rail de support (10) et s'étend, du centre du rail de support (10) vers l'extérieur, symétriquement, entre les barres de support de pile résiduelle (7) et le rail de support (10).

7. Dispositif selon la revendication 1,
**caractérisé en ce que** les barres de pile résiduelle sont réalisées comme barres de support (7A) et barres d'écartement (7B), et en ce que les barres de support (7A) sont plus épaisses que les barres d'écartement (7B), avantageusement en ayant une épaisseur sensiblement double, et en ce que les barres de support (7A) et les barres d'écartement (7B) sont agencées de façon symétrique alternativement sur la largeur du dispositif de support de pile résiduelle (3).

8. Dispositif selon les revendications 1 à 7,
**caractérisé en ce que** le câble (40) s'étend tout d'abord alternativement entre des rouleaux de renvoi (30) sur le rail de support (10) et des rouleaux de renvoi (30) sur les barres de support (7), et en ce que le câble (40) s'étend de plus alternativement entre des rouleaux de renvoi (30) sur le rail de support (10) et des rouleaux de renvoi (30) sur les barres d'écartement (7).

9. Dispositif selon la revendication 8,
**caractérisé en ce que** le câble (40), en liaison avec les barres de support (7A), s'étend sur un côté du rail de support (10), et en ce que le câble (40), en liaison avec les barres d'écartement (7B), s'étend sur l'autre côté du rail de support (10).

10. Dispositif selon les revendications 1 à 9,
**caractérisé en ce que** le tambour de câble (41) ou les tambours de câble (41) sont munis d'un entraînement (42) pouvant être libéré de façon commandée et pouvant fonctionner à des vitesses variables au moins lors de l'entraînement de deux barres de pile résiduelle (7) différentes.
